# FASCICULE DE BREVET EUROPEEN

(11) **EP 2 962 591 B1**
(45) Date de publication et mention de la délivrance du brevet: **07.09.2022**
(21) Numéro de dépôt: 15175176.5
(22) Date de dépôt: 03.07.2015
(51) Int. Cl.: A45B 9/04

(54) **PATIN D'APPUI AU SOL POUR BATON DE MARCHE**
BODENSTÜTZAUFLAGE FÜR EINEN GEHSTOCK
GROUND SUPPORTING PAD FOR A WALKING CANE

(30) Priorité: 03.07.2014 FR 1456400; 31.10.2014 FR 1460492
(43) Date de publication de la demande: 06.01.2016
(73) Titulaire: TSL Sport Equipment, 74940 Annecy-le-Vieux (FR)
(72) Inventeur: Gallay, Philippe, 74220 La Clusaz (FR); Mallinjoud, Julie, 74940 Annecy-le-Vieux (FR)
(74) Mandataire: Cabinet Laurent & Charras

(56) Documents cités:
- EP-A1- 0 508 898
- US-A1- 2004 107 982
- US-A1- 2013 276 845

## Description

La présente invention concerne un bâton de marche et plus particulièrement son élément d'appui au sol.

Dans la marche nordique, appelée aussi Nordic Walking ou Marche Active, le pratiquant utilise un bâton pour prendre appui avec ses bras afin de s'aider dans sa progression ou afin de s'équilibrer dans ses mouvements. Les fabricants ont pour ce sport spécifique développé des patins spécifiques de bâtons destinés à s'adapter aux conditions d'utilisation de ce sport et aux contraintes subies pendant l'utilisation.

On connaît plusieurs types de bâton de marche nordique, comme par exemple un bâton muni à son extrémité d'une simple pointe, ou encore muni d'un patin d'appui. Un bâton muni d'une pointe permet un bon accrochage sur sol meuble mais n'est pas performant et bruyant sur un sol dur. Un bâton muni d'un patin d'appui est bien sur un sol dur mais pas performant sur un sol meuble. On connaît des bâtons dont l'extrémité est conçue pour pouvoir être changée. Les constructeurs, ont une préférence pour un patin conçu avec une surface d'appui sous la forme d'une portion circulaire et disposée de manière excentrée par rapport à l'axe du bâton de marche. Un tel agencement a notamment comme avantage, par rapport à d'autres solutions de patins d'appui sous la forme de diabolos, de permettre d'avoir un appui plus longtemps avec le sol : en effet, la surface du patin en contact avec le sol reste identique, quelle que soit l'inclinaison du bâton par rapport au sol. Toutefois ce type de bâton présente des inconvénients et notamment celui de n'être pas performant sur tous les types de terrains. En effet au début de l'appui ce dernier n'est pas véritablement efficace et en fin de pas il dérape sur certains sols.

De plus, en marche nordique pour avoir une bonne accroche, il est généralement nécessaire d'intervertir les pointes selon le type de sol. Sur sol meuble, une pointe d'appui et sur sol dur, un patin. L'invention proposée évite ce changement de pointe lors d'un changement de type de sol, ce nouveau patin d'appui étant efficace que ce soit sur une surface meuble ou une surface dure.

Le but de l'invention est de proposer un patin d'appui pour bâton de marche, efficace sur tous les terrains et confortable pour l'utilisateur, que ce soit pour la marche nordique ou pour la randonnée, voire la simple marche d'agrément.

En effet, il est maintenant interdit dans certains sites d'utiliser des pointes aciers sur des sentiers en terre. Les randonneurs sont obligés d'utiliser des embouts en caoutchouc qui sont dépourvus d'accroche sur ce type de terrain et pouvant s'avérer dangereux. Ce nouveau patin d'appui pallie aux inconvénients précités puisqu'il permet une bonne accroche sans toutefois détériorer les sentiers.

Les documents EP0508898, US20040107982 et US20130276845 décrivent des embouts pour cannes à destination des personnes ayant des difficultés à marcher qui sont terminés par un patin en matériau souple. Ce patin, appliqué aux bâtons de marche, s'use rapidement.

Ainsi, le patin d'appui pour bâton de marche selon l'invention présente les caractéristiques de la revendication 1.

Selon une caractéristique complémentaire, le nombre de saillies est supérieur à 3.

Selon un mode de réalisation, le plan d'appui et d'accrochage défini par les extrémités des saillies est perpendiculaire à l'axe longitudinal de la tige de bâton.

Selon un autre mode de réalisation, le plan d'appui et d'accrochage défini par les extrémités des saillies n'est pas perpendiculaire à l'axe longitudinal de la tige de bâton.

Selon un mode d'exécution, la longueur des saillies est identique tout autour de la périphérie d'appui.

Selon un autre mode d'exécution, la longueur de chacune des saillies n'est pas identique tout autour de la périphérie d'appui.

Selon une caractéristique, le patin d'appui est constitué par un corps de patin portant les saillies d'appui. Selon un mode de réalisation, le corps de patin est réalisé dans un matériau rigide tandis que les saillies avec la pièce d'assemblage peuvent être en matériau déformable élastiquement.

Selon un autre mode de réalisation, le corps de patin et la pièce d'assemblage sont en matériau rigide, tandis que la couronne avec les saillies est en matériau mou déformable. Selon une caractéristique, une saillie arrière centrale est disposée dans le plan vertical, une saillie avant est disposée diamétralement par rapport à la saillie arrière, tandis que l'ensemble des saillies est constitué de la saillie arrière, de la saillie avant, et de plusieurs saillies latérales.

Selon une autre caractéristique, le corps de patin de forme conique, comprend un trou central destiné à loger l'extrémité inférieure de la tige du bâton.

Selon une autre caractéristique, le patin d'appui comprend une saillie arrière centrale disposée dans le plan vertical, et une saillie avant disposée diamétralement par rapport à la saillie arrière, et de plusieurs saillies latérales.

Ajoutons que la saillie arrière centrale qui est la saillie d'attaque est plus longue et plus large que les autres saillies qui sont d'une longueur diminuant progressivement de chaque côté du plan vertical jusqu'à la saillie avant centrale diamétralement opposée à la saillie d'attaque.

Précisons que selon un mode de réalisation, les saillies d'accrochage s'étendent à la périphérie inférieure d'un corps de patin, tandis que les saillies d'appui et d'accrochage sont réalisées dans une matière plastique plus souple que le corps de patin.

L'invention concerne aussi un bâton de marche, dont l'extrémité inférieure est équipée du patin d'appui de l'invention.

D'autres caractéristiques et avantages de l'invention se dégageront de la description qui va suivre en regard des dessins annexés qui ne sont donnés qu'à titre d'exemples non limitatifs.

Les figures 1 à 7 illustrent patin d'appui selon l'invention selon un mode d'exécution.

La figure 1 est une vue latérale de l'extrémité du bâton de marche équipé du patin d'appui de l'invention.

La figure 2 est une vue arrière selon F 1 de la figure 1.

La figure 3 est une vue avant selon F 2 de la figure 1.

La figure 4 est une vue de dessus, sans l'extrémité inférieure de la tige du bâton.

La figure 5 est une vue de dessous.

La figure 6 est une vue en perspective sans l'extrémité inférieure de la tige du bâton.

La figure 7 illustre un détail de construction de la pièce d'appui.

Les figures 8a, 8b, 8c illustrent le bâton, du moins son extrémité, en cours d'utilisation.

La figure 9 illustre une variante de réalisation.

La figure 10 illustre une variante de réalisation.

La figure 11 est une illustration selon une vue éclatée

Le bâton n'est illustré que partiellement par son extrémité inférieure équipée du patin d'appui selon l'invention.

Selon l'invention, le bâton d'appui, comprenant le patin d'appui de l'invention (2), est du type destiné aux marcheurs de marche nordique, aux randonneurs ainsi qu'aux simples marcheurs.

Le bâton de marche se présente, de manière connue en soi, sous la forme d'une tige (1) constituée par un profilé tubulaire longitudinal d'axe (X, X') ou d'un assemblage réglable de profilés longitudinaux dont l'extrémité supérieure est équipée d'une poignée de retenue et dont l'extrémité inférieure comprend le patin d'appui (2). La poignée est avantageusement équipée de façon connue d'une dragonne

Ajoutons que le bâton et notamment sa tige (1) avec son patin d'appui (2) présentent un plan vertical de symétrie générale (V, V), tandis qu'il comprend un avant (AV) et un arrière (AR) en position d'utilisation, l'avant correspondant à l'avant lors de l'utilisation du bâton, et l'arrière correspondant bien entendu à l'arrière lors de l'utilisation.

Notons que le patin d'appui (2) se présente sous la forme générale d'un cône ouvert vers le bas dont la périphérie inférieure comprend une pluralité de saillies d'accrochage périphérique (3a, 3b, 3'b, 3c, 3'c, 3d, 3'd, 3e), les dites saillies étant déformables élastiquement. Le nombre de saillies est avantageusement supérieur à 3, et par exemple au nombre de 8, comme selon le mode de réalisation donné à titre d'exemple.

Selon le mode préféré de l'invention, les saillies d'accrochage (3a, 3b, 3'b, 3c, 3'c, 3d, 3'd, 3e) s'étendent à la périphérie inférieure d'un corps de patin (5). Notons que selon le mode préféré illustré, la périphérie inférieure d'appui est avantageusement circulaire.

Le corps de patin (5) de forme conique, est par exemple réalisé en matière plastique, tandis que son centre comprend un trou central (6) destiné à loger l'extrémité inférieure de la tige (1) du bâton.

L'extrémité de l'ensemble des saillies (3a, 3b, 3'b, 3c, 3'c, 3d, 3'd, 3e) constitue un plan d'appui et d'accrochage (P) qui selon un mode de l'invention n'est pas perpendiculaire à l'axe (X, X') de la tige (1) du bâton. Ainsi le plan (P) forme par exemple un angle (A) d'environ 15° par rapport à la perpendiculaire (T, T') à l'axe (X, X'). Bien entendu il pourrait en être autrement et dans ce cas le plan (P,) pourrait être perpendiculaire à l'axe (X, X') de la tige (1) du bâton, tel qu'illustré à la figure 10. Par ailleurs sur ce même mode de réalisation la longueur des saillies est identique tout autour de la périphérie d'appui, mais il pourrait en être autrement la longueur de chacune des saillies (3a, 3b, 3'b, 3c, 3'c, 3d, 3'd, 3e) n'est pas identique tout autour de la périphérie d'appui, tel qu'explicité plus en détail dans la suite de la description, et illustré aux figures 1 à 8, pour le mode de réalisation où le plan d'appui et d'accrochage (P) n'est pas perpendiculaire à l'axe (X, X') de la tige (1) du bâton.

Selon le mode de réalisation illustré aux figures 1 à 8, la longueur de chacune des saillies (3a, 3b, 3'b, 3c, 3'c, 3d, 3'd, 3e) n'est pas identique tout autour de la périphérie d'appui. Ainsi, la saillie arrière centrale (3a) disposée dans le plan vertical (V, V') qui est la saillie d'attaque est plus longue et plus large que les autres saillies (3b, 3'b, 3c, 3'c, 3d, 3'd, 3e) qui sont d'une longueur diminuant progressivement de chaque côté du plan vertical (V) jusqu'à la saillie avant centrale (3e) diamétralement opposée à la saillie d'attaque (3a), et donc disposée dans le plan (V, V'). Précisons que l'ensemble des saillies est constitué de la saillie arrière (3a) de la saillie avant (3e) et de plusieurs sailles latérales (3b, 3c, 3d - 3'b, 3'c, 3'd).

Selon un autre mode de réalisation tel qu'illustré à la figure 10, les saillies (3b, 3'b, 3c, 3'c, 3d, 3'd, 3e) sont de mêmes longueurs.

Selon un autre mode de réalisation, les saillies sont avantageusement placées indifféremment autour du corps de patin (5).

Précisons que selon une caractéristique de l'invention, que les saillies d'appui et d'accrochage (3a, 3b, 3'b, 3c, 3'c, 3d, 3'd, 3e) sont déformables élastiquement, et sont par exemple réalisées dans une matière plastique, plus molle que le corps de patin (5).

Ainsi, le corps de patin est réalisé avec une matière rigide telle qu'en polyamide ou autre comme par exemple en polypropylène, tandis que les saillies (3a, 3b, 3'b, 3c, 3'c, 3d, 3'd, 3e) sont réalisées avec un matériau mou élastique comme par exemple en polyuréthanne ou en caoutchouc.

A cet effet selon l'invention, qui est illustrée à la figure 7, au corps de patin (5) est fixé par clipsage, une couronne (7) portant les saillies d'appui et d'accrochage (3a, 3b, 3'b, 3c, 3'c, 3d, 3'd, 3e). Bien entendu, le patin d'appui peut être réalisé par injection bi-matière.

Notons que selon le mode de réalisation donné à titre d'exemple, les saillies (3b, 3'b, 3c, 3'c, 3d, 3'd, 3e) qui s'étendent vers le bas sont prolongées vers le haut par des prolongements (30b, 30'b, 30c, 30'c, 30d, 30'd, 30e) qui prennent appui sur le corps de patin (5).

Les figures 8a, 8b, 8c illustrent le bâton, du moins son extrémité, en cours d'utilisation. Le sens du déplacement de l'utilisateur lors de la marche est indiqué par la flèche (D).

La figure 8a représente le début de l'appui et c'est alors la saillie arrière centrale (3a) qui est en appui et qui se déforme.

La figure 8c représente la fin du mouvement du bâton et donc de l'appui au sol, dans cette position c'est la saillie avant centrale (3e) qui est en appui et qui se déforme.

La figure 8b représente une position intermédiaire qui montre que l'ensemble des saillies sont en appui et se déforment.

Selon un autre mode de réalisation illustré à la figure 9, le patin d'appui (2) est monté sur l'extrémité inférieure (10) de la tige (1) du bâton, par l'intermédiaire d'une rotule, tel que cela est illustré schématiquement à la figure 8, et ce afin que l'appui accompagne les mouvements du bâton lors de la marche de l'utilisateur en s'adaptant à ces mouvements. La rotule est dans ce cas constituée par une boule (8) solidaire de l'extrémité inférieure (10) de la tige (1) du bâton destinée à coopérer avec un logement sphérique (9) réalisé dans le corps de patin (5).

On a compris que la périphérie de la face d'appui du patin d'appui comprend une pluralité de saillies d'appui et d'accrochage (3a, 3b, 3'b, 3c, 3'c, 3d, 3'd, 3e), et que ces saillies sont déformables élastiquement pour revenir dans leur position initiale après déformation.

La figure 11 est une vue éclatée de détails. Ainsi le patin d'appui est composé du corps de patin (5) d'une pièce d'assemblage (7) et de l'ensemble des saillies solidaire par exemple d'une couronne. Notons que le corps de patin peut être réalisé dans un matériau rigide tandis que les saillies avec la pièce d'assemblage peuvent être en matériau déformable élastiquement. Notons aussi que le corps (5) et la pièce d'assemblage (7) peuvent être en matériau rigide, tandis que la couronne avec les saillies peut être en matériau mou déformable. Précisons que l'ensemble portant les saillies est selon l'invention démontable du corps de patin, afin que l'utilisateur puisse remplacer les saillies en cas d'un usage intensif les ayant détériorées.

Notons que les saillies sont avantageusement de toutes formes et ont avantageusement des largeurs et hauteurs différentes, ainsi que des espacements différents.

## Revendications

1. Patin d'appui (2) pour bâton de marche, qui se présente, sous la forme d'une tige (1) constituée par un profilé tubulaire longitudinal d'axe (X, X') dont l'extrémité supérieure est équipée d'une poignée de retenue et dont l'extrémité inférieure comprend le patin d'appui (2), tandis que la périphérie de la face d'appui du patin d'appui comprend une pluralité de saillies d'appui et d'accrochage (3a, 3b, 3'b, 3c, 3'c, 3d, 3'd, 3e), les saillies étant déformables élastiquement pour revenir dans leur position initiale après déformation et que ledit patin d'appui (2) est constitué par un corps de patin (5) réalisé en matériau rigide, **caractérisé en ce que** les saillies d'appui et d'accrochage (3a, 3b, 3'b, 3c, 3'c, 3d, 3'd, 3e) sont portées par une couronne montée sur une pièce d'assemblage (7), et **en ce que** la couronne est fixée par clipsage au corps de patin (5) pour être démontable.

2. Patin d'appui (2) selon la revendication précédente, **caractérisé en ce que** le nombre de saillies est supérieur à 3.

3. Patin d'appui (2) selon la revendication 1 ou 2, **caractérisé en ce que** le plan d'appui et d'accrochage (P) défini par les extrémités des saillies est perpendiculaire à l'axe longitudinal (X, X') de la tige de bâton.

4. Patin d'appui (2) selon l'une quelconque des revendications 1 à 2, **caractérisé en ce que** le plan d'appui et d'accrochage (P) défini par les extrémités des saillies n'est pas perpendiculaire à l'axe longitudinal (X, X') de la tige de bâton.

5. Patin d'appui (2) selon l'une quelconque des revendications 1 à 3, **caractérisé en ce que** la longueur des saillies est identique tout autour de la périphérie d'appui.

6. Patin d'appui (2) selon l'une quelconque des revendications là 4, **caractérisé en ce que** la longueur de chacune des saillies n'est pas identique tout autour de la périphérie d'appui.

7. Patin d'appui (2) selon l'une quelconque des revendications précédentes, **caractérisé en ce que** la tige (1) avec son appui (2) présente un plan vertical de symétrie générale (V, V), tandis qu'il comprend un avant (AV) et un arrière (AR) en position d'utilisation, l'avant correspondant à l'avant lors de l'utilisation du bâton, et l'arrière correspondant à l'arrière lors de l'utilisation.

8. Patin d'appui (2) selon la revendication précédente, **caractérisé en ce qu'**il comprend une saillie arrière centrale (3a) disposée dans le plan vertical (V, V'), et une saillie avant (3e) disposée diamétralement par rapport à la saillie arrière.

9. Patin d'appui (2) selon la revendication précédente, **caractérisé en ce que** l'ensemble des saillies est constitué de la saillie arrière (3a), de la saillie avant (3e), et de plusieurs saillies latérales (3b, 3c, 3d - 3'b, 03'c, 3'd).

10. Patin d'appui (2) selon la revendication précédente, **caractérisé en ce que** la saillie arrière centrale (3a) qui est la saillie d'attaque est plus longue et plus large que les autres saillies (3b, 3'b, 3c, 3'c, 3d, 3'd, 3e) qui sont d'une longueur diminuant progressivement de chaque côté du plan vertical (V) jusqu'à la saillie avant centrale (3e) diamétralement opposée à la saillie d'attaque (3a).

11. Patin d'appui (2) selon l'une quelconque des revendications précédentes, **caractérisé en ce que** le corps de patin (5) de forme conique, comprend un trou central (6) destiné à loger l'extrémité inférieure de la tige (1) du bâton.

12. Bâton de marche, dont l'extrémité inférieure est équipée d'un patin d'appui, **caractérisé en ce que** le patin d'appui (2) est celui d'une quelconque des revendications précédentes.

## Patentansprüche

1. Stützauflage (2) für einen Gehstock, der in Form einer Stange (1) vorliegt, bestehend aus einem rohrförmigen Längsprofil mit der Achse (X, X'), deren oberes Ende mit einem Haltegriff ausgestattet ist und deren unteres Ende die Stützauflage (2) umfasst, wobei die Peripherie der Stützfläche der Stützauflage eine Vielzahl von Stütz- und Verankerungsvorsprüngen (3a, 3b, 3'b, 3c, 3'c, 3d, 3'd, 3e) umfasst, wobei die Vorsprünge elastisch verformbar sind, um nach Verformung in ihre ursprüngliche Position zurückzukehren und dass die Stützauflage (2) aus einem Auflagenkörper (5) besteht, der aus einem starren Material hergestellt ist, **dadurch gekennzeichnet, dass** die Stütz- und Verankerungsvorsprünge (3a, 3b, 3'b, 3c, 3'c, 3d, 3'd, 3e) von einem Kranz getragen werden, der auf einem Verbindungsteil (7) angebracht ist, und dass der Kranz durch Klipsen am Auflagenkörper (5) befestigt ist, um demontierbar zu sein.

2. Stützauflage (2) nach vorangehendem Anspruch, **dadurch gekennzeichnet, dass** die Anzahl der Vorsprünge größer als 3 ist.

3. Stützauflage (2) nach Anspruch 1 oder 2, **dadurch gekennzeichnet, dass** die von den Enden der Vorsprünge definierte Stütz- und Verankerungsebene (P) senkrecht zur Längsachse (X, X') der Stockstange ist.

4. Stützauflage (2) nach einem der Ansprüche 1 bis 2, **dadurch gekennzeichnet, dass** die von den Enden der Vorsprünge definierte Stütz- und Verankerungsebene (P) nicht senkrecht zur Längsachse (X, X') der Stockstange ist.

5. Stützauflage (2) nach einem der Ansprüche 1 bis 3, **dadurch gekennzeichnet, dass** die Länge der Vorsprünge um die Stützperipherie herum identisch ist.

6. Stützauflage (2) nach einem der Ansprüche 1 bis 4, **dadurch gekennzeichnet, dass** die Länge jedes der Vorsprünge um die Stützperipherie herum nicht identisch ist.

7. Stützauflage (2) nach einem der vorangehenden Ansprüche, **dadurch gekennzeichnet, dass** die Stange (1) mit ihrer Auflage (2) eine vertikale Ebene mit allgemeiner Symmetrie (V, V) aufweist, wohingegen sie in Benutzungsposition ein Vorn (AV) und ein Hinten (AR) umfasst, wobei das Vorn dem Vorn bei der Benutzung des Stocks entspricht und das Hinten dem Hinten bei der Benutzung entspricht.

8. Stützauflage (2) nach vorangehendem Anspruch, **dadurch gekennzeichnet, dass** sie einen zentralen hinteren Vorsprung (3a) umfasst, der in der vertikalen Ebene (V, V') angeordnet ist, und einen vorderen Vorsprung (3e), der im Verhältnis zum hinteren Vorsprung diametral angeordnet ist.

9. Stützauflage (2) nach vorangehendem Anspruch, **dadurch gekennzeichnet, dass** die Gesamtheit der Vorsprünge aus dem hinteren Vorsprung (3a), dem vorderen Vorsprung (3e) und mehreren seitlichen Vorsprüngen (3b, 3c, 3d - 3'b, 3'c, 3'd) besteht.

10. Stützauflage (2) nach vorangehendem Anspruch, **dadurch gekennzeichnet, dass** der zentrale hintere Vorsprung (3a), der der Angriffsvorsprung ist, länger und breiter als die anderen Vorsprünge (3b, 3'b, 3c, 3'c, 3d, 3'd, 3e) ist, die eine Länge haben, die nach und nach von jeder Seite der vertikalen Ebene (V) bis zum zentralen vorderen Vorsprung (3e) abnimmt, der dem Angriffsvorsprung (3a) diametral gegenüberliegt.

11. Stützauflage (2) nach einem der vorangehenden Ansprüche, **dadurch gekennzeichnet, dass** der Auflagenkörper (5) konischer Form ein zentrales Loch (6) umfasst, das zur Unterbringung des unteren Endes der Stange (1) des Stocks bestimmt ist.

12. Gehstock, dessen unteres Ende mit einer Stützauflage ausgestattet ist, **dadurch gekennzeichnet, dass** die Stützauflage (2) die nach einem der vorangehenden Ansprüche ist.

## Claims

1. A supporting pad (2) for a hiking stick, which is in the form of a stick (1) consisting of a longitudinal tubular profile section with an axis (X, X') whose upper end is equipped with a retaining handle and whose lower end comprises the supporting pad (2), whereas the periphery of the supporting face of the supporting pad comprises a plurality of supporting and hooking projections (3a, 3b, 3'b, 3c, 3'c, 3d, 3'd, 3e), the projections being elastically deformable to return into their initial position after deformation and that said supporting pad (2) consists of a pad body (5) made of a rigid material, **characterised in that** the supporting and hooking projections (3a, 3b, 3'b, 3c, 3'c, 3d, 3'd, 3e) are carried by a crown mounted on an assembly part (7), and **in that** the crown is fastened by clipping to the pad body (5) so as to be dismountable.

2. The supporting pad (2) according to the preceding claim, **characterised in that** the number of projections is greater than 3.

3. The supporting pad (2) according to claim 1 or 2, **characterised in that** the supporting and hooking plane (P) defined by the ends of the projections is perpendicular to the longitudinal axis (X, X') of the cane stick.

4. The supporting pad (2) according to any one of claims 1 to 2, **characterised in that** the supporting and hooking plane (P) defined by the ends of the projections is not perpendicular to the longitudinal axis (X, X') of the cane stick.

5. The supporting pad (2) according to any one of claims 1 to 3, **characterised in that** the length of the projections is identical all around the supporting periphery.

6. The supporting pad (2) according to any one of claims 1 to 4, **characterised in that** the length of each of the projections is not identical all around the supporting periphery.

7. The supporting pad (2) according to any one of the preceding claims, **characterised in that** the stick (1) with its support (2) has a vertical plane with a general symmetry (V, V), whereas it comprises a front (AV) and a rear (AR) in the use position, the front corresponding to the front during use of the cane, and the rear corresponding to the rear during use.

8. The supporting pad (2) according to the preceding claim, **characterised in that** it comprises a central rear projection (3a) disposed in the vertical plane (V, V'), and a front projection (3e) disposed diametrically with respect to the rear projection.

9. The supporting pad (2) according to the preceding claim, **characterised in that** the set of projections consists of the rear projection (3a), the front projection (3e), and several lateral projections (3b, 3c, 3d - 3'b, 03'c, 3'd).

10. The supporting pad (2) according to the preceding claim, **characterised in that** the central rear projection (3a) which is the leading projection is longer and wider than the other projections (3b, 3'b, 3c, 3'c, 3d, 3'd, 3e) which have a length progressively decreasing on each side of the vertical plane (V) up to the central front projection (3e) diametrically opposite to the leading projection (3a) .

11. The supporting pad (2) according to any one of the preceding claims, **characterised in that** the conicalshaped pad body (5), comprises a central hole (6) intended to house the lower end of the stick (1) of the cane.

12. A hiking stick, the lower end of which is equipped with a supporting pad, **characterised in that** the supporting pad (2) is that of any one of the preceding claims.
